# EUROPÄISCHE PATENTSCHRIFT

(11) **EP 4 594 676 B1**
(45) Veröffentlichungstag und Bekanntmachung des Hinweises auf die Patenterteilung: **11.03.2026**
(21) Anmeldenummer: 24722618.6
(22) Anmeldetag: 29.04.2024
(51) Int. Cl.: F17C 13/04

(54) **BEFÜLLEINRICHTUNG UND VERFAHREN ZUM BEFÜLLEN EINER GASKARTUSCHE MIT DRUCKGAS ODER FLÜSSIGGAS**
FILLING DEVICE AND METHOD FOR FILLING A GAS CARTRIDGE WITH COMPRESSED GAS OR LIQUID GAS
DISPOSITIF DE REMPLISSAGE ET PROCÉDÉ DE REMPLISSAGE D'UNE CARTOUCHE DE GAZ AVEC UN GAZ COMPRIMÉ OU UN GAZ LIQUIDE

(30) Priorität: 28.06.2023 DE 102023206095; 04.07.2023 DE 102023206343; 13.09.2023 DE 102023208890
(43) Veröffentlichungstag der Anmeldung: 06.08.2025
(62) Teilanmeldung aus: 25177912.0
(73) Patentinhaber: SODAPOP GMBH, 51469 Bergisch Gladbach (DE)
(72) Erfinder: EMPL, Günter, 51429 Bergisch Gladbach (DE); KRÜGER, Marc, 51467 Bergisch Gladbach (DE)
(74) Vertreter: Kutzenberger Wolff & Partner
(86) Internationale Anmeldenummer: PCT/EP2024/061758
(87) Internationale Veröffentlichungsnummer: WO 2025/002632

(56) Entgegenhaltungen:
- DE-U1- 202021 101 309
- DE-U1- 202021 106 738
- US-A- 5 312 084
- US-A1- 2021 325 001
- US-A1- 2023 133 969
- US-A1- 2023 184 389
- US-B2- 11 433 362

## Beschreibung

### Stand der Technik

Die vorliegende Erfindung betrifft eine Befülleinrichtung und ein Verfahren zum Befüllen einer Gaskartusche mit Druckgas oder Flüssiggas durch ein Ventil der Gaskartusche, welches ein sich entlang einer Längsachse erstreckendes Ventilgehäuse mit mindestens einer ersten sich seitlich zur Längsachse erstreckenden Befüllöffnung aufweist.

Derartige Ventile kommen zur Anwendung an Gaskartuschen, insbesondere CO₂-Kartuschen, für Wassersprudler. Solche Wassersprudler werden auch als Karbonisierer bezeichnet und weisen typischerweise einen Gaskartuschenanschluss auf, über welchem die Gaskartusche, bzw. das Ventil der Gaskartusche, mit dem Wassersprudler verbunden werden kann. Über eine Betätigungseinrichtung des Wassersprudler kann das Ventil der Gaskartusche dann wahlweise geöffnet werden, um der Gaskartusche Gas, insbesondere CO₂, zu entnehmen und dieses einem Behälter mit zu karbonisierender Flüssigkeit, beispielsweise Trinkwasser, zuzuführen.

Aus der DE 20 2020 005 565 U1 ist ein solches Ventil für eine Gaskartusche bekannt. Das bekannte Ventil umfasst eine Kartuschenanschlussöffnung, durch welche Gas in einen Aufnahmeraum der Gaskartusche gefüllt und aus diesem entnommen werden kann. Diese Kartuschenanschlussöffnung ist entlang einer Richtung parallel zu der Längsachse angeordnet, so dass Gas in Richtung der Längsachse in den Aufnahmeraum der Gaskartusche einströmen und aus diesem ausströmen kann. Ferner sind bei diesem Ventil zwei außenliegende Anschlussöffnungen vorgesehen, die sich seitlich zu der Längsachse öffnen, so dass das Gas bei der Entnahme im Wassersprudler senkrecht zu der Längsachse aus dem Ventil ausströmen kann. Auch das Befüllen der Gaskartusche kann über diese seitliche Anschlussöffnung erfolgen. Zum Befüllen ist ein Adapter mit einer Öffnung vorgesehen, durch welche das Ventil in einen Innenraum eines Gehäuses des Adapters eingebracht werden kann. Um eine ausreichende Abdichtung beim Befüllen der Gaskartusche zu ermöglichen, muss die Öffnung genau auf das jeweilige Ventil zugeschnitten sein.

Ein weiterer Befülladapter für Gaskartuschen mit derartigen Ventilen ist aus DE 20 2022 107 289 U1 bekannt. Auch dieser Adapter weist ein Gehäuse mit einer Öffnung auf, durch welche das Ventil der Gaskartusche in einen Innenraum des Befülladapters eingeführt wird.

Die US 5 312 084 A offenbart eine Befülleinrichtung gemäß dem Oberbegriff des Patentanspruchs 1.

Bei den bekannten Befülladaptern hat es sich als nachteilig herausgesellt, dass Ventile, deren Außengeometrie von einer vorgegebenen Sollgeometrie abweicht, oftmals nicht ausreichend abgedichtet werden können, so dass ein Befüllen nicht möglich ist.

### Offenbarung der Erfindung

Die Aufgabe der vorliegenden Erfindung ist es, das Befüllen auch von solchen Gaskartuschen zu ermöglichen, deren Ventile eine Außengeometrie aufweisen, welche von einer vorgegebenen Sollgeometrie abweicht.

Zur Lösung der Aufgabe wird eine Befülleinrichtung gemäß Patentanspruch 1 vorgeschlagen.

Anders als die aus dem Stand der Technik bekannten Befülladapter weist die erfindungsgemäße Befülleinrichtung keine Öffnung auf, in welche das Ventil der Gaskartusche zum Befüllen eingeführt werden muss. Die Befülleinrichtung umfasst vielmehr ein Zuführelement und ein Halteelement, die in einer Freigabestellung derart voneinander beabstandet sind, dass das Ventil der Gaskartusche zwischen dem Gaszuführelement und dem Halteelement positioniert werden kann. Ausgehend von dieser Freigabestellung können das Gaszuführelement und das Halteelement relativ zueinander in die Befüllstellung bewegt werden, in welcher sowohl das Gaszuführelement als auch das Haltelement an dem Ventil anliegen. In der Befüllstellung kann das Gaszuführelement dann Gas zu der ersten Befüllöffnung leiten und die Gaskartusche befüllen. Durch das relativ bewegbare Gaszuführelement und Halteelement ist es möglich, die beiden Elemente beim Übergang in die Befüllstellung auch an Ventile mit einer Außengeometrie heranzuführen, welche von einer vorgegebenen Sollgeometrie abweicht. Es ist daher möglich, auch solche Ventile zu befüllen.

Unter einem Ventil der Gaskartusche wird im Sinne der Erfindung ein Ventil verstanden, welches zum wahlweisen Schließen und wahlweisen Öffnen der Gaskartusche ausgebildet ist, so dass das Ventil dazu eingerichtet ist, ein Gas in der Gaskartusche zu halten, wenn es geschlossen ist und eine Fluidverbindung zur Gaskartusche bereitzustellen, wenn es geöffnet ist. Das Ventilgehäuse des Ventils umfasst bevorzugt eine Kartuschenanschlussöffnung, die entlang der Längsachse des Ventilgehäuses ausgerichtet ist, so dass Gas in Richtung der Längsachse in die Kartusche einströmen und aus der Kartusche ausströmen kann. Die erste Befüllöffnung und ggf. vorhandene weitere Befüllöffnungen erstrecken sich seitlich zur Längsachse, so dass Gas in einer Richtung senkrecht zu der Längsachse in das Ventil einströmen kann. Die mindestens eine Befüllöffnung kann bei der Verwendung der Gaskartusche in einem Wassersprudler als Entnahmeöffnungen Verwendung finden, d. h., dass bei der Verwendung der Gaskartusche in einem Wassersprudler kann das Gas durch die mindestens eine Befüllöffnung aus dem Ventil und damit aus der Gaskartusche ausströmen. Die Gaskartusche ist bevorzugt dazu eingerichtet, ein Druckgas oder Flüssiggas zum Anreichern einer Flüssigkeit mit Kohlensäure zu enthalten.

Bevorzugt sind das Gaszuführelement und das Halteelement derart ausgestaltet, dass sie in der Befüllstellung zusammen nicht den vollständigen Umfang des Ventilgehäuses bedecken. Insofern sind das Gaszuführelement und das Halteelement bevorzugt als drittelkreis- oder viertelkreisförmige Segmente ausgestaltet. Besonders bevorzugt deckt das Gaszuführelement und das Halteelement jeweils einen Winkelbereich von 45° bis 50° des Umfangs des Ventilgehäuses ab. Alternativ kann vorgesehen sein, dass das Gaszuführelement und das Halteelement derart ausgestaltet sind, dass sie in der Befüllstellung zusammen den vollständigen Umfang des Ventilgehäuses bedecken. Bei einer derartigen, alternativen Ausgestaltung sind das Gaszuführelement und das Halteelement bevorzugt als halbkreisförmige Segmente ausgestaltet.

Das Gaszuführelement und das Halteelement sind relativ zueinander bewegbar. Dabei kann entweder das Gaszuführelement oder das Halteelement feststehend ausgebildet sein und das jeweilige andere von Gaszuführelement und Halteelement kann gegenüber dem feststehenden Element bewegbar sein oder sowohl Gaszuführelement und Halteelement können bewegbar sein.

Gemäß einer vorteilhaften Ausgestaltung der Erfindung sind das Gaszuführelement und das Halteelement relativ zueinander zwischen der Freigabestellung und der Befüllstellung schwenkbar. Dabei kann entweder das Gaszuführelement oder das Halteelement feststehend ausgebildet sein und das jeweilige andere von Gaszuführelement und Halteelement kann gegenüber dem feststehenden Element schwenkbar sein oder sowohl Gaszuführelement und Halteelement können schwenkbar sein.

Gemäß einer vorteilhaften Ausgestaltung der Erfindung ist vorgesehen, dass das Gaszuführelement einen elastisch verformbaren Kontaktabschnitt zum Kontaktieren des Ventilgehäuses in der Befüllstellung aufweist. Durch den Kontaktabschnitt kann ein abgedichteter Fluidpfad zwischen der Zuleitung des Gaszuführelements und der ersten Befüllöffnung hergestellt werden. Bevorzugt umgibt der elastisch verformbaren Kontaktabschnitt die erste Befüllöffnung vollumfänglich in der Befüllstellung. Dadurch, dass der Kontaktabschnitt elastisch verformbar ist, können kleinere Maßungenauigkeiten des Ventilgehäuses und/oder Fehlausrichtungen zwischen Ventilgehäuse und Zuführelement ausgeglichen werden.

Gemäß einer vorteilhaften Ausgestaltung der Erfindung ist vorgesehen, dass der Kontaktabschnitt des Gaszuführelements eine gekrümmte, insbesondere kreiszylindrisch gekrümmte, Kontur aufweist. Eine derartige Ausgestaltung ermöglicht eine Anpassung des Gaszuführelements an ein Ventilgehäuse mit im Wesentlichen zylindrischer Kontur. Der gekrümmte Kontaktabschnitt kann insofern flächig an einer Mantelfläche des Ventilgehäuses anliegen und eine gute Abdichtung eines Fluidpfads von der Zuleitung zu der ersten, auf der Mantelfläche angeordneten Befüllöffnung gegenüber der Umgebung ermöglichen. Die Elastizität des Kontaktabschnitts kann entlang der gekrümmten Kontur identisch sein. Bevorzugt ist aber vorgesehen, dass sich die Elastizität des Kontaktabschnitts entlang der gekrümmten Kontur verändert, beispielsweise derart, dass die Elastizität zu einem Randbereich des Kontaktabschnitts hin abnimmt.

Alternativ oder zusätzlich kann vorgesehen sein, dass der elastisch verformbaren Kontaktabschnitt eine oder mehrere Verstärkungselemente umfasst. Diese Verstärkungselemente in einem elastisch verformbaren Material des Kontaktabschnitts teilweise oder vollständig eingeschlossen bzw. von diesem elastisch verformbaren Material teilweise oder vollständig umschlossen sein. Durch die Verstärkungselemente kann die Elastizität des Kontaktabschnitts in solchen Bereichen, in denen die Verstärkungselemente angeordnet sind, verringert werden. Beispielsweise kann ein Verstärkungselement in einem Randbereich des Kontaktabschnitts vorgesehen sein, um die Steifigkeit des Kontaktabschnitts in diesem Randbereich zu erhöhen. Das Verstärkungselement kann aus einem Metall oder einem Kunststoff ausgebildet sein.

Weiter alternativ ist es möglich, dass angrenzend an den elastisch verformbaren Kontaktabschnitt ein oder mehrere elastisch nicht verformbare Kontaktabschnitte vorgesehen sind, die gleichwohl in der Befüllstellung an der Außenkontur, beispielsweise einer Mantelfläche, des Ventilgehäuses anliegen. Der elastisch nicht verformbare Kontaktabschnitt kann aus einem Metall oder einem Kunststoff ausgebildet sein. Beispielsweise kann vorgesehen sein, dass der elastisch verformbaren Kontaktabschnitt in der Befüllstellung in einer Nut, insbesondere einer umlaufende Ringnut in der Mantelfläche des Ventilkörpers aufgenommen ist, und der elastisch nicht verformbare Kontaktabschnitt in der Befüllstellung einen Bereich der Mantelfläche des Ventilkörpers berührt, der an die Nut angrenzt.

Gemäß einer vorteilhaften Ausgestaltung der Erfindung ist vorgesehen, dass der Kontaktabschnitt des Gaszuführelements einen, insbesondere ringsegmentförmigen, Vorsprung aufweist. Eine derartige Ausgestaltung kann die Abdichtung des Fluidpfads von der Zuleitung zu der ersten Befüllöffnung beim einem Ventil verbessern, dessen Ventilkörper eine ringförmige Nut, insbesondere eine umlaufende Ringnut in der Mantelfläche aufweist. Der Vorsprung kann in der Befüllstellung in die Nut des Ventilkörpers eintauchen und dadurch die Abdichtung des Fluidpfads von der Zuleitung zu der ersten Befüllöffnung gegenüber der Umgebung verbessern. Die Elastizität des Vorsprungs kann identisch zu der Elastizität des übrigen Kontaktabschnitts sein. Bevorzugt ist aber vorgesehen, dass sich die Elastizität des Vorsprungs von der des übrigen Kontaktabschnitts unterscheidet. Ferner kann vorgesehen sein, dass sich die Elastizität des Vorsprungs entlang der gekrümmten Kontur des Kontaktabschnitts verändert, beispielsweise derart, dass die Elastizität zu einem Randbereich des Kontaktabschnitts hin abnimmt.

Gemäß einer vorteilhaften Ausgestaltung der Erfindung ist vorgesehen, dass der Kontaktabschnitt des Gaszuführelements eine Durchlassöffnung zur Bereitstellung einer Fluidverbindung zwischen der Zuleitung des Gaszuführelements und der ersten Befüllöffnung des Ventils umfasst. Durch die Durchlassöffnung kann Gas von der Zuleitung des Gaszuführelements zu der ersten Befüllöffnung geleitet werden. Sofern die erste Befüllöffnung des Ventils innerhalb einer Nut des Ventilgehäuses angeordnet ist, ist es vorteilhaft, wenn die Durchgangsöffnung einen Vorsprung in dem Kontaktabschnitt durchdringt, welche zum Einbringen in die Nut des Ventilgehäuses konfiguriert ist. Auf diese Weise kann sichergestellt werden, dass Gas von der Zuleitung zu der ersten Befüllöffnung geleitet wird und gleichfalls eine Abdichtung dieses Fluidpfads gegenüber der Umgebung erreicht werden.

Gemäß einer vorteilhaften Ausgestaltung der Erfindung ist vorgesehen, dass das Gaszuführelement einen Zuführstutzen aufweist, der in der Befüllstellung in die erste Befüllöffnung einführbar ist, bevorzugt eingeführt ist. Dabei bildet der Zuführstutzen einen Bereich des Gaszuführelements, der in der Befüllstellung derart angeordnet ist, dass dieser an dem zwischen dem Gaszuführelement und dem Halteelement angeordneten Ventilgehäuse anliegt, insbesondere an einer Innenkontur der ersten Befüllöffnung. Besonders bevorzugt liegt der Zuführstutzen dichtend an der Innenkontur der ersten Befüllöffnung an. Alternativ oder zusätzlich kann eine Abdichtung außerhalb der ersten Befüllöffnung erfolgen, beispielsweise durch einen elastisch verformbaren Kontaktabschnitt des Gaszuführelements wie vorstehend beschrieben. Vorteilhaft ist es, wenn der Zuführstutzen derart an dem Gaszuführelement angeordnet ist, dass er durch ein Federelement in Richtung der ersten Befüllöffnung vorgespannt ist. Durch eine derartige Ausgestaltung kann das Einführen des Zuführstutzens in die erste Befüllöffnung erleichtert werden. Der Befüllstutzen kann aus einem Metall, beispielsweise Edelstahl, oder einem Kunststoff ausgebildet sein. Bevorzugt weist der Zuführstutzen ein hohlzylindrisches freies Ende zum Einführen in die erste Befüllöffnung auf. Alternativ kann das freie Ende des Zuführstutzens die Form eines hohlen Kegelstumpfs aufweisen, wodurch das Zentrieren des Zuführstutzens auf die erste Befüllöffnung erleichtert wird.

Gemäß einer vorteilhaften Ausgestaltung der Erfindung weist das Halteelement einen Dichtabschnitt zum Abdichten einer zweiten Befüllöffnung in der Befüllstellung auf. Eine derartige Ausgestaltung ist insbesondere zum Befüllen von Ventilen mit zwei, insbesondere mit genau zwei Befüllöffnungen vorteilhaft, da durch den zweiten Dichtabschnitt ein unerwünschtes Entweichen von Gas durch die zweite Befüllöffnung vermieden werden kann. Insofern kann in der Befüllstellung Gas in die erste Befüllöffnung eingeleitet werden ohne dass ein Entweichen des Gases durch die zweite Befüllöffnung befürchtet werden muss. Bevorzugt überdeckt der Dichtabschnitt die zweite Befüllöffnung.

Gemäß einer vorteilhaften Ausgestaltung der Erfindung ist vorgesehen, dass der Dichtabschnitt des Halteelements eine gekrümmte, insbesondere kreiszylindrisch gekrümmte, Außenkontur aufweist. Eine derartige Ausgestaltung ermöglicht eine Anpassung des Haltelements an ein Ventilgehäuse mit im Wesentlichen zylindrischer Kontur. Der gekrümmte Kontaktabschnitt kann insofern flächig an einer Mantelfläche des Ventilgehäuses anliegen und eine gute Abdichtung der zweiten, auf der Mantelfläche angeordneten Befüllöffnung ermöglichen. Die Elastizität des Dichtabschnitts kann entlang der gekrümmten Kontur identisch sein. Bevorzugt ist aber vorgesehen, dass sich die Elastizität des Dichtabschnitts entlang der gekrümmten Kontur verändert, beispielsweise derart, dass die Elastizität zu einem Randbereich des Dichtabschnitts hin abnimmt.

Alternativ oder zusätzlich kann vorgesehen sein, dass der elastisch verformbaren Dichtabschnitt eine oder mehrere Verstärkungselemente umfasst. Diese Verstärkungselemente in einem elastisch verformbaren Material des Dichtabschnitts teilweise oder vollständig eingeschlossen bzw. von diesem elastisch verformbaren Material teilweise oder vollständig umschlossen sein. Durch die Verstärkungselemente kann die Elastizität des Dichtabschnitts in solchen Bereichen, in denen die Verstärkungselemente angeordnet sind, verringert werden. Beispielsweise kann ein Verstärkungselement in einem Randbereich des Dichtabschnitts vorgesehen sein, um die Steifigkeit des Dichtabschnitts in diesem Randbereich zu erhöhen. Das Verstärkungselement kann aus einem Metall oder einem Kunststoff ausgebildet sein.

Weiter alternativ ist es möglich, dass angrenzend an den elastisch verformbaren Dichtabschnitt ein oder mehrere elastisch nicht verformbare Dichtabschnitt vorgesehen sind, die gleichwohl in der Befüllstellung an der Außenkontur, beispielsweise einer Mantelfläche, des Ventilgehäuses anliegen. Der elastisch nicht verformbare Dichtabschnitt kann aus einem Metall oder einem Kunststoff ausgebildet sein. Beispielsweise kann vorgesehen sein, dass der elastisch verformbaren Dichtabschnitt in der Befüllstellung in einer Nut, insbesondere einer umlaufende Ringnut in der Mantelfläche des Ventilkörpers aufgenommen ist, und der elastisch nicht verformbare Dichtabschnitt in der Befüllstellung einen Bereich der Mantelfläche des Ventilkörpers berührt, der an die Nut angrenzt.

Gemäß einer vorteilhaften Ausgestaltung der Erfindung ist vorgesehen, dass der Dichtabschnitt des Halteelements einen, insbesondere ringsegmentförmigen, Vorsprung aufweist. Eine derartige Ausgestaltung kann die Abdichtung der zweiten Befüllöffnung beim einem Ventil verbessern, dessen Ventilkörper eine ringförmige Nut, insbesondere eine umlaufende Ringnut in der Mantelfläche aufweist. Der Vorsprung kann in der Befüllstellung in die Nut des Ventilkörpers eintauchen. Sofern die zweite Befüllöffnung des Ventils innerhalb der Nut des Ventilgehäuses angeordnet ist, kann der Vorsprung die zweite Befüllöffnung überdecken und damit die Abdichtung der zweiten Befüllöffnung sicherstellen. Die Elastizität des Vorsprungs kann identisch zu der Elastizität des übrigen Dichtabschnitts sein. Bevorzugt ist aber vorgesehen, dass sich die Elastizität des Vorsprungs von der des übrigen Dichtabschnitts unterscheidet. Ferner kann vorgesehen sein, dass die sich Elastizität des Vorsprungs entlang der gekrümmten Kontur des Dichtabschnitts verändert, beispielsweise derart, dass die Elastizität zu einem Randbereich des Dichtabschnitts hin abnimmt.

Gemäß einer alternativen, vorteilhaften Ausgestaltung der Erfindung weist das Halteelement eine Zuleitung zum Zuführen von Gas zu einer zweiten Befüllöffnung in der Befüllstellung auf, so dass die Gaskartusche sowohl über die erste als auch über die zweite Befüllöffnung befüllt wird. Eine derartige Ausgestaltung ist alternativ insbesondere zum Befüllen von Ventilen mit zwei, insbesondere mit genau zwei Befüllöffnungen vorteilhaft, da hierbei in der Befüllstellung ein gleichzeitiges Befüllen über die erste Befüllöffnung und die zweite Befüllöffnung erfolgen kann. Die erste und zweite Befüllöffnung können an dem Ventil diametral gegenüberliegend angeordnet sein, so dass eine ausgeglichene Druckverteilung beim Befüllen der Gaskartusche und auch bei der Entnahme von Gas aus der Gaskartusche erreicht werden kann.

Gemäß einer vorteilhaften Ausgestaltung der Erfindung ist vorgesehen, dass das Halteelement einen Zuführstutzen aufweist, der in der Befüllstellung in eine zweite Befüllöffnung einführbar ist, bevorzugt eingeführt ist. Dabei bildet der Zuführstutzen einen Bereich des Halteelements, der in der Befüllstellung derart angeordnet ist, dass dieser an dem zwischen dem Gaszuführelement und dem Halteelement angeordneten Ventilgehäuse anliegt, insbesondere an einer Innenkontur der zweiten Befüllöffnung. Besonders bevorzugt liegt der Zuführstutzen dichtend an der Innenkontur der zweiten Befüllöffnung an. Alternativ oder zusätzlich kann eine Abdichtung außerhalb der zweiten Befüllöffnung erfolgen, beispielsweise durch einen elastisch verformbaren Kontaktabschnitt des Halteelements wie vorstehend beschrieben. Vorteilhaft ist es, wenn der Zuführstutzen derart an dem Halteelement angeordnet ist, dass er durch ein Federelement in Richtung der zweiten Befüllöffnung vorgespannt ist. Durch eine derartige Ausgestaltung kann das Einführen des Zuführstutzens in die zweite Befüllöffnung erleichtert werden. Der Befüllstutzen kann aus einem Metall, beispielsweise Edelstahl, oder einem Kunststoff ausgebildet sein. Bevorzugt weist der Zuführstutzen ein hohlzylindrisches freies Ende zum Einführen in die zweite Befüllöffnung auf. Alternativ kann das freie Ende des Zuführstutzens die Form eines hohlen Kegelstumpfs aufweisen, wodurch das Zentrieren des Zuführstutzens auf die zweite Befüllöffnung erleichtert wird.

Gemäß einer vorteilhaften Ausgestaltung der Erfindung ist vorgesehen, dass das Gaszuführelement und/oder das Halteelement jeweils zwei zueinander parallel angeordnete Schlüsselflächen zur Anlage an korrespondierenden parallelen Flächen einer Außenkontur des Ventilgehäuses in der Befüllstellung umfassen. Die Schlüsselflächen an dem Gaszuführelement bzw. dem Halteelement ermöglichen die Ausrichtung des Ventilgehäuses gegenüber dem Gaszuführelement bzw. dem Halteelement. Beispielsweise lässt sich durch an dem Gaszuführelement vorgesehene Schlüsselflächen eine vorgegebene Ausrichtung des Ventilgehäuses gegenüber der Zuleitung des Gaszuführelements erreichen, so dass die Zuleitung des Gaszuführelements auf die erste Befüllöffnung des Ventils ausgerichtet werden kann. Durch an dem Halteelement vorgesehene Schlüsselflächen lässt sich eine vorgegebene Ausrichtung des Ventilgehäuses gegenüber einem Dichtabschnitt des Halteelements erreichen, so dass das Abdichten einer zweiten Befüllöffnung des Ventils sichergestellt werden kann. Für den Fall, dass das Halteelement ebenfalls eine Zuleitung zum Zuführen von Gas umfasst, kann die Zuleitung des Halteelements auf die zweite Befüllöffnung des Ventils ausgerichtet werden. Sofern an dem Gaszuführelement und/oder das Halteelement Schlüsselflächen vorgesehen sind, so ist bevorzugt der Abstand zwischen den Schlüsselflächen des jeweiligen Gaszuführelements bzw. Halteelements einstellbar, so dass eine Anpassung an unterschiedliche Ventilgehäusegeometrieb erfolgen kann.

Gemäß einer vorteilhaften Ausgestaltung der Erfindung ist vorgesehen, dass das Halteelement einen Aufnahmedorn zur Aufnahme einer zweiten Befüllöffnung aufweist. Durch Aufnahme der zweiten Befüllöffnung auf dem Aufnahmedorn, kann das Ventilgehäuse gegenüber dem Halteelement ausgerichtet werden. Vorteilhafterweise ist der Aufnahmedorn an dem Halteelement so positioniert, das er in der Befüllstellung einer dem Ventil zugewandten Durchlassöffnung des Gaszuführelements gegenüberliegt.

Gemäß einer vorteilhaften Ausgestaltung der Erfindung umfasst die Befülleinrichtung ein Betätigungselement zum Betätigen eines Verschlusselements des Ventils, insbesondere ein in Richtung der Längsachse des Ventilkörpers bewegbares Betätigungselement. Durch das Betätigungselement kann ein Verschlusselement des Ventils betätigt und damit das Ventil geöffnet werden. Das Verschlusselement kann beispielsweise durch ein Federelement in eine Schließstellung vorgespannt sein, in welcher das Verschlusselement einen Fluidpfad zwischen der mindestens einen Befüllöffnung und einem Innenraum der Gaskartusche verschließt. Bevorzugt ist das Verschlusselement in Richtung der Längsachse des Ventilgehäuses bewegbar. Alternativ kann vorgesehen sei, dass das Betätigungselement feststehend ist und das Gaszuführelement und das Halteelement (sich in der Befüllstellung befindend) zusammen gegenüber dem Betätigungselement bewegt werden. Weiter alternativ kann anstelle der Betätigung des Verschlusselements mit dem Betätigungselement (über die erste und ggf. die zweite Befüllöffnung) ein vorgegebener Gasdruck an dem Verschlusselement angelegt werden, um das Verschlusselement in eine Offenstellung zu verbringen.

Gemäß einer vorteilhaften Ausgestaltung der Erfindung umfasst die Befülleinrichtung ein Anschlagelement zum Halten der Gaskartusche auf einer dem Ventil gegenüberliegenden Seite der Gaskartusche. Die Gaskartusche kann zwischen dem Anschlagelement und dem Betätigungselement eingespannt werden, insbesondere bei im Wesentlichen horizontaler Lage der Gaskartusche. Sofern die Gaskartusche in einer im Wesentlichen vertikalen Lage zwischen dem Anschlagelement und dem Betätigungselement eingespannt wird, kann das Anschlagelement als Transportmittel ausgebildet sein, durch welches die Gaskartusche zu der Befülleinrichtung hin transportiert und/oder von dieser weg transportiert werden kann.

Gemäß einer vorteilhaften Ausgestaltung der Erfindung umfasst die Befülleinrichtung eine Positionierhilfe zum Positionieren der Gaskartusche, insbesondere zwischen dem Anschlagelement und dem Betätigungselement. Die Positionierhilfe kann die Gaskartusche, insbesondere einen Behälter der Gaskartusche, an einer oder an mehreren Stellen halten, insbesondere bei im Wesentlichen horizontaler Lage der Gaskartusche. Hierdurch kann das lagerichtige Anordnen der Gaskartusche zwischen dem Betätigungselement und dem Anschlagelement erleichtert werden.

Gemäß einer vorteilhaften Ausgestaltung der Erfindung umfasst die Befülleinrichtung ein separat von dem Gaszuführelement und dem Halteelement ausgebildetes Zentrierelement zur Ausrichtung der Gaskartusche, insbesondere des Ventils der Gaskartusche. Über das Zentrierelement kann die Gaskartusche in der Freigabestellung von Gaszuführelement und Halteelement derart ausgerichtet werden, dass das Gaszuführelement in der Befüllstellung im Bereich der ersten Befüllöffnung an dem Ventilgehäuse anliegen kann.

Bevorzugt umfasst das Zentrierelement, zwei zueinander parallel angeordnete Schlüsselflächen zur Anlage an korrespondierenden parallelen Flächen einer Außenkontur des Ventilgehäuses in der Befüllstellung.

Zur Lösung eingangs genannter Aufgabe wird ferner ein Verfahren gemäß Patentanspruch 13 vorgeschlagen.

Anders als bei den aus dem Stand der Technik bekannten Befüllverfahren wird bei dem erfindungsgemäßen Verfahren das Ventil nicht in eine Öffnung eines Befülladapters eingeführt. Vielmehr wird das Ventilgehäuse zwischen dem Gaszuführelement und dem Halteelement angeordnet. Dann werden das Gaszuführelement und das Halteelement relativ zueinander von der Freigabestellung in die Befüllstellung bewegt, sodass beide Elemente zur Anlage an dem Ventilgehäuse kommen. In dieser Befüllstellung wird mittels der Zuleitung des Gaszuführelements Gas zu der ersten Befüllöffnung geleitet und die Gaskartusche somit befüllt. Das Bewegen von Gaszuführelement und Halteelement aus der Freigabestellung in die Befüllstellung ermöglicht es, die beiden Elemente beim Übergang in die Befüllstellung auch an solche Ventile heranzuführen, die eine Außengeometrie aufweisen, welche von einer vorgegebenen Sollgeometrie abweicht. Es ist daher möglich, auch solche Ventile zu befüllen.

Gemäß einer vorteilhaften Ausgestaltung des erfindungsgemäßen Verfahrens ist vorgesehen, dass ein Zuführstutzen des Gaszuführelements in der Befüllstellung in die erste BefüllÖffnung eingebracht ist und der ersten Befüllöffnung mittels des Zuführstutzens Gas zugeführt wird.

Gemäß einer vorteilhaften Ausgestaltung des erfindungsgemäßen Verfahrens ist vorgesehen, dass ein Dichtabschnitt des Halteelements in der Befüllstellung eine zweiten Befüllöffnung des Ventilgehäuses abdichtet.

Gemäß einer alternativen, vorteilhaften Ausgestaltung des erfindungsgemäßen Verfahrens ist vorgesehen, dass einer zweiten Befüllöffnung des Ventilgehäuses in der Befüllstellung mittels einer Zuleitung des Halteelements Gas zugeführt wird.

Gemäß einer vorteilhaften Ausgestaltung des erfindungsgemäßen Verfahrens ist vorgesehen, dass ein Zuführstutzen des Halteelements in der Befüllstellung in die zweite Befüllöffnung eingebracht ist und der zweiten Befüllöffnung mittels des Zuführstutzens Gas zugeführt wird .

Gemäß einer vorteilhaften Ausgestaltung des erfindungsgemäßen Verfahrens ist vorgesehen, dass die Gaskartusche an einer Positionierhilfe und/oder einem Zentrierelement positioniert wird, während sich das Gaszuführelement und das Halteelement in der Freigabestellung befinden. Mittels der Positionierhilfe und/oder dem Zentrierelement kann die Gaskartusche in einer Stellung positioniert werden, die einerseits ein Einspannen zwischen einem Betätigungselement und einem Anschlagelement ermöglicht und andererseits die Gaskartusche gegenüber dem Gaszuführelement derart ausrichtet, dass das Gaszuführelement nach dem Verbringen in die Befüllstellung im Bereich der ersten Befüllöffnung an dem Ventilgehäuse anliegt und/oder das Halteelement die zweite Befüllöffnung abdichtet.

Gemäß einer vorteilhaften Ausgestaltung des erfindungsgemäßen Verfahrens ist vorgesehen, dass ein Betätigungselement einen Verschlusselement des Ventils betätigt, insbesondere ein in Richtung der Längsachse des Ventilkörpers bewegbares Betätigungselement, um das Ventil zu öffnen.

Gemäß einer vorteilhaften Ausgestaltung des erfindungsgemäßen Verfahrens ist vorgesehen, dass das Betätigungselement das Verschlusselement des Ventils betätigt wird, während sich das Gaszuführelement und das Halteelement in der Freigabestellung befinden. Durch das Betätigungselement kann die Gaskartusche vor dem Befüllen von etwaigen in dem Behälter der Gaskartusche enthaltenen Gasresten befreit werden und/oder in einer durch das Betätigungselement vorgegebenen Stellung fixiert werden, die für das Befüllen geeignet ist.

Gemäß einer vorteilhaften Ausgestaltung des erfindungsgemäßen Verfahrens ist vorgesehen, dass das Betätigungselement das Verschlusselement des Ventils betätigt wird, während das Gaszuführelement und das Halteelement von der Freigabestellung in die Befüllstellung bewegt werden.

Gemäß einer vorteilhaften Ausgestaltung des erfindungsgemäßen Verfahrens ist vorgesehen, dass die Gaskartusche zwischen einem Anschlagelement und dem Betätigungselement positioniert wird, während sich das Gaszuführelement und das Halteelement in der Freigabestellung befinden.

Gemäß einer alternativen, vorteilhaften Ausgestaltung des erfindungsgemäßen Verfahrens ist vorgesehen, dass das Ventil ein Verschlusselement aufweist, welches durch ein Federelement in eine Schließstellung vorgespannt ist, in welcher das Verschlusselement einen Fluidpfad zwischen der mindestens einen Befüllöffnung und einem Innenraum der Gaskartusche verschließt, wobei an der mindestens einen Befüllöffnung ein vorgegebener Gasdruck angelegt wird, um das Verschlusselement in eine Offenstellung zu verbringen.

Gemäß einer vorteilhaften Ausgestaltung des erfindungsgemäßen Verfahrens ist vorgesehen, dass der Ventilkörper durch das Gaszuführelement und das Halteelement in der Befüllstellung eingeklemmt wird. Durch ein derartiges Einklemmen kann eine unerwünschte Bewegung der Gaskartusche, insbesondere des Ventils der Gaskartusche, während des Befüllens der Gaskartusche verhindert werden.

Vorteilhaft ist es, wenn bei dem Verfahren eine Gaskartusche mit einem Ventil befüllt wird, die eines oder mehrere der nachfolgend erläuterten Merkmale aufweist.

Das Ventil ist bevorzugt für das Einführen in einen Wassersprudler unter Verwendung einer Einführungsbewegung eingerichtet, beispielsweise ohne dass es erforderlich ist, mehrere Umdrehungen der Gaskartusche, um das Ventil in eine Kartuschenhalterung des Wassersprudlers zu schrauben, um einen bevorzugt verlustfreien Gasübergang von der Gaskartusche zu einem Gasfluidsystem des Wassersprudlers zu ermöglichen. Bevorzugt ist das Ventil derart ausgestaltet, dass es das Erzeugen einer Schubkraft vermeidet, die dazu tendieren würde das Ventil von einem Anschlussteil des Wassersprudlers zu trennen. Dafür kann das Ventil beispielsweise mit hier als Befüllöffnungen bezeichneten Anschlussöffnungen für die Freisetzung des Gases konzipiert sein, die seitwärts ausgerichtet und im Wesentlichen in gleichen Abständen um den Umfang des Ventils herum angeordnet sind (beispielsweise zwei Anschlussöffnungen an im Wesentlichen gegenüberliegenden Seiten), um so eine minimale Schubkraft (beispielsweise annähernd Null) in einer Richtung weg vom Anschlussteil zu erzeugen.

Die Längsachse des Ventilgehäuses ist bevorzugt als eine Achse definiert, die durch das Ventil läuft, entlang einer Bewegungsrichtung eines Aktivierungsmechanismus des Ventils (typischerweise in Form eines verschiebbaren Verschlusselements, das dafür eingerichtet ist, entlang der Längsachse zu gleiten). Ein distales Ende des Ventils kann in einen Behälter der Gaskartusche eingeführt und an diesem gasdicht befestigt sein (beispielsweise durch verschrauben, schweißen oder anders). Das distale Ende umfasst bevorzugt eine innere Kartuschenanschlussöffnung, die in den Behälter der Kartusche eingeführt werden kann und zu diesem offen ist.

Das Ventilgehäuse umfasst bevorzugt zwei oder mehr außenliegende Anschlussöffnungen bzw. Befüllöffnungen, die sich seitlich zur Längsachse des Ventilgehäuses öffnen (beispielsweise jede in einem Winkel von wenigstens 80° und typischerweise wenigstens 90° zur Richtung der Verbindung mit dem Behälter der Gaskartusche ausgerichtet) und die in im Wesentlichen gleichen Winkelabständen um den Kartuschenhauptteil (seine Längsachse) herum angeordnet sind (beispielsweise zwei außenliegende Anschlussöffnungen an im Wesentlichen entgegengesetzten Seiten von diesem oder drei außenliegende Anschlussöffnungen im Winkelabstand von 120° oder vier außenliegende Anschlussöffnungen im Winkelabstand von 90° oder sechs außenliegende Anschlussöffnungen im Winkelabstand von 60°). Die außenliegenden Anschlussöffnungen können dazu eingerichtet sein, das Entweichen von Gas aus der Gaskartusche zu ermöglichen, wenn das Ventil durch das Aktivieren eines Gasfreisetzungsmechanismus des Ventils geöffnet wird (beispielsweise indem eine distale Bewegung eines Verschlusselements innerhalb des Ventils bewirkt wird). Wird das Ventil geöffnet und das Ventil ist mit einer Befülleinrichtung verbunden, kann das Befüllen der Gaskartusche mit Druckgas oder Flüssiggas über die außenliegenden Anschlussöffnungen ermöglicht werden.

Typischerweise kann das Ventil geöffnet oder geschlossen werden, indem ein Verschlusselement entlang einer Längsachse des Ventils verschoben wird. Typischerweise gilt, dass wenn das Verschlusselement distal weg von Befülleinrichtung verschoben wird, das Ventil geöffnet wird, was eine Fluidkommunikation innerhalb des Ventilgehäuses zwischen dem Inneren der Gaskartusche über die Kartuschenanschlussöffnung und den außenliegenden Anschlussöffnungen ermöglicht. Umgekehrt gilt, dass wenn das Verschlusselement proximal in Richtung der Befülleinrichtung verschoben wird, das Ventil geschlossen wird, derart, dass die Fluidkommunikation zwischen den außenliegenden Anschlussöffnungen und dem Behälter der Gaskartusche blockiert ist. Beispielsweise kann ein proximales Ende des Verschlusselements gegen ein abdichtendes Dichtungselement gedrückt werden, um eine Fluidkommunikation zwischen der Befülleinrichtung und den außenliegenden Anschlussöffnungen zu verhindern. Das Öffnen des Ventils gestattet das Einströmen von einer Fluidquelle (beispielsweise von der Befülleinrichtung) in die Gaskartusche über die außenliegenden Anschlussöffnungen oder ein Ausströmen von Fluid von der Gaskartusche über die Kartuschenanschlussöffnung und die außenliegenden Anschlussöffnungen (beispielsweise zu einem Wassersprudler).

Es können ein oder mehrere Typen von Dichtungsbauformen im Ventil enthalten sein, um einen Gasfluss um den Stößel herum zu verhindern. Beispielsweise kann ein Querschnitt eines Dichtungselements, das den Stößel umgibt, U-förmig sein. Die Öffnung der U-Form kann in Richtung des Behälters der Gaskartusche orientiert sein. Somit gilt, dass wenn der Stößel bewegt wird, um Gas aus der Gaskartusche freizusetzen, das unter Druck stehende Gas die Öffnung des U-förmigen Dichtungselements ausfüllen kann, um dadurch die Wände des Dichtungselements nach außen zu drücken, wodurch die Abdichtung um den Stößel herum verstärkt wird und ein Entweichen des freigesetzten Gases um den Stößel herum verhindert wird. Ein Stößel, der eine distale Verschiebung des Verschlusselements des Ventils bewirkt, kann dafür eingerichtet sein, für einen Aktivierungsmechanismus zugänglich zu sein, beispielsweise von einem Wassersprudler oder einer Befülleinrichtung. Typischerweise umfasst der Stößel eine außenliegende Fläche, die durch einen Betätigungsmechanismus berührt und betätigt werden kann, der Teil einer Befülleinrichtung ist. Ein proximales Ende des Stößels kann eine außenliegende Fläche umfassen, die ein Druckfeld bildet. Das proximale Ende des Stößels kann innerhalb einer Vertiefung an der proximalen Fläche des Ventils angeordnet sein. Die Vertiefung kann ein versehentliches Drücken des Stößels verhindern, beispielsweise, durch eine Fläche, die breiter ist als die Vertiefung.

Wenn eine Druckkraft auf das proximale Ende des Stößels angewendet wird, kann der Stößel distal bewegt werden, beispielsweise, entlang einer Achse, die kollinear zur Längsachse des Verschlusselements ist. Ein distales Ende des Stößels kann dafür eingerichtet sein, Kontakt mit einem proximalen Ende des Verschlusselements zu machen und gegen dieses zu drücken, wenn der Stößel distal gedrückt wird. Daher kann das Drücken des Druckfelds am proximalen Ende des Stößels das Verschlusselement distal drücken, um das Ventil zu Öffnen. Beispielsweise kann ein Aktivierungsmechanismus eines Wassersprudlers oder einer Befülleinrichtung eine ausfahrbare Stange oder eine andere Komponente umfassen, die das Druckfeld am proximalen Ende des Ventils drücken kann. Wenn der Aktivierungsmechanismus eine Kraft anwendet, die wenigstens so groß ist wie eine vorgegebene Kraft, kann das Verschlusselement ausreichend distal verschoben werden, um dadurch die fluidische Verbindung zwischen der Kartuschenanschlussöffnung und den außenliegenden Anschlussöffnungen zu ermöglichen. Der Stößel kann als eine vom Verschlusselement getrennte Komponente hergestellt sein. Alternativ kann der Stößel als ein integraler Teil des Verschlusselements gefertigt sein, beispielsweise indem er ein proximales Ende des Verschlusselements bildet. Typischerweise umfasst das Ventil auch eine rücksetzende Vorrichtung, um das Verschlusselement in der (beispielsweise proximalen) geschlossenen Position zu halten, wenn keine ausreichend starke Kraft auf die außenliegende Fläche angewendet wird. Beispielsweise kann eine Feder dafür eingerichtet sein, das Verschlusselement in proximaler Richtung zu drücken, solange die Kraft der Feder nicht durch eine distale Druckkraft, die auf das Verschlusselement, beispielsweise über den Stößel, angewendet wird, überwunden wird.

Das Ventil kann eine Vorrichtung umfassen, um das Halten der Gaskartusche durch eine Kartuschenhalterung, beispielsweise von einem Wassersprudler oder einem Kartuschen-Befüllungssystem, zu unterstützen. Beispielsweise kann das Ventil einen oder mehrere Vorsprünge umfassen, die in eine zusammenarbeitende Struktur der Kartuschenhalterung, beispielsweise eine oder mehrere Rillen oder Schlitze, eingepasst sein können. Die Kartuschenhalterung kann dafür eingerichtet sein, dass wenn die Gaskartusche von der Kartuschenhalterung gehalten wird, die außenliegenden Anschlussöffnungen des Ventils beispielsweise mit einer oder mehreren Leitungen verbunden werden, die zur Kartuschenhalterung gehören. Beispielsweise kann ein seitlicher Vorsprung in Form einer Scheibe sich beispielsweise seitlich nach außen erstrecken, an oder nahe an einer Verbindungsstelle des Ventils mit der Gaskartusche. Die Scheibe kann dafür eingerichtet sein, in einen entsprechenden Bügel der Kartuschenhalterung eingeführt zu werden. Die Scheibe kann als eine Dichtungsscheibe zwischen dem Ventil und der Gaskartusche eingesetzt werden oder sie kann als ein integraler Teil des Ventils oder der Gaskartusche hergestellt werden.

Alternativ oder zusätzlich zu den vorstehend genannten vorteilhaften Ausgestaltungen des erfindungsgemäßen Verfahrens können die im Zusammenhang mit der erfindungsgemäßen Befülleinrichtung beschriebenen vorteilhaften Ausgestaltungen und Merkmale - allein oder in Kombination - auch bei dem erfindungsgemäßen Verfahren Anwendung finden.

Weitere Einzelheiten, Merkmale und Vorteile der Erfindung ergeben sich aus den Zeichnungen, sowie aus der nachfolgenden Beschreibung von bevorzugten Ausführungsbeispielen anhand der Zeichnungen. Die Zeichnungen illustrieren dabei lediglich Ausführungsbeispiele der Erfindung, welche den Erfindungsgedanken nicht einschränken.

### Kurze Beschreibung der Figuren

Die **Fig. 1 bis 6** zeigen unterschiedliche Ansichten und eine Schnittdarstellung einer Befülleinrichtung gemäß einem ersten Ausführungsbeispiel, wobei das Gaszuführelement und das Halteelement in der Freigabestellung angeordnet sind. ... .
Die **Fig. 7 bis 12** zeigen unterschiedliche Ansichten und eine Schnittdarstellung der Befülleinrichtung gemäß dem ersten Ausführungsbeispiel, wobei das Gaszuführelement und das Halteelement in der Befüllstellung angeordnet sind.
Die **Fig. 13** zeigt eine perspektivische Ansicht einer Befülleinrichtung gemäß einem zweiten Ausführungsbeispiel, wobei das Gaszuführelement und das Halteelement in der Freigabestellung angeordnet sind.
Die **Fig. 14** zeigt eine perspektivische Ansicht der Befülleinrichtung gemäß dem zweiten Ausführungsbeispiel, wobei das Gaszuführelement und das Halteelement in der Befüllstellung angeordnet sind.
Die **Fig. 15** zeigt eine schematische Seitenansicht einer Befülleinrichtung gemäß einem dritten Ausführungsbeispiel, wobei das Gaszuführelement und das Halteelement in der Freigabestellung angeordnet sind.
Die **Fig. 16** zeigt eine schematische Seitenansicht einer Befülleinrichtung gemäß einem vierten Ausführungsbeispiel, wobei das Gaszuführelement und das Halteelement in der Freigabestellung angeordnet sind.
Die **Fig. 17** zeigt eine Schnittdarstellung einer Befülleinrichtung gemäß einem fünften Ausführungsbeispiel, wobei das Gaszuführelement und das Halteelement in der Befüllstellung angeordnet sind.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt. Die Figuren zeigen unterschiedliche Ausführungsbeispiele von Befülleinrichtungen 1 gemäß der Erfindung, die dazu konfiguriert sind, eine Gaskartusche mit einem Ventil 100 zu befüllen, welches ein sich entlang einer Längsachse L erstreckendes Ventilgehäuse 110 mit mindestens einer ersten sich seitlich zur Längsachse L erstreckenden Befüllöffnung 101, bevorzugt zusätzlich mit einer zweiten sich seitlich zur Längsachse L erstreckenden Befüllöffnung 102, aufweist. Die Gaskartusche, dessen Teil das Ventil 100 ist, ist in den Figuren aus Gründen der Übersichtlichkeit nicht gezeigt. Das Ventil 100 ist stark vereinfacht dargestellt und kann beispielsweise ein Ventil sein, wie es in DE 20 2020 005 565 U1 gezeigt und beschrieben ist. Insbesondere sind die Schnittdarstellungen in Fig. 6b und 12b stark vereinfacht und geben nicht den tatsächlichen inneren Aufbau des Ventils 100 wieder. Das Ventil 100 umfasst eine Überdruckventil 106 sowie ein Rückhalteelement 105 zur Halterung des Ventils 100 bzw. der Gaskartusche in einem Wassersprudler.

Die Fig. 1 bis 12 zeigen eine Befülleinrichtung 1 gemäß einem ersten Ausführungsbeispiel der Erfindung, wobei sich das Gaszuführelement 10 und das Halteelement 20 in **Fig. 1 bis 6** in der Freigabestellung befinden und in **Fig. 7 bis 12** in der Befüllstellung.

Die Befülleinrichtung 1 umfasst ein Gaszuführelement 10 und einem Halteelement 20, die relativ zueinander zwischen der in Fig. 1 bis 6 gezeigten Freigabestellung und der in Fig. 7 bis 12 gezeigten Befüllstellung bewegbar sind. Im vorliegenden Fall ist das Halteelement 20 feststehend ausgebildet und das das Gaszuführelement 10 ist gegenüber dem Halteelement 20 schwenkbar, um zwischen der Freigabestellung und der Befüllstellung zu wechseln. Es sind aber auch andere Konstellationen denkbar - beispielsweise, dass das Gaszuführelement 10 feststehend ist und das Halteelement gegenüber dem Gaszuführelement 10 bewegbar, bzw. schwenkbar ist oder dass sich beide Elemente 10, 20 bei Wechsel zwischen der Freigabestellung und der Befüllstellung bewegen.

In der Freigabestellung (Fig. 1 bis 6) sind das Gaszuführelement 10 und das Halteelement 20 weiter voneinander beabstandet sind als in der Befüllstellung. Hierdurch kann das Ventilgehäuse 110 des Ventils 100 nach einem abgeschlossenen Befüllvorgang freigegeben werden oder das Ventilgehäuse 110 kann vor einem Befüllvorgang zwischen dem Gaszuführelement 10 und dem Halteelement 20 positioniert werden.

In der Befüllstellung (Fig. 7 bis 12) sind das Gaszuführelement 10 und das Halteelement 20 hingegen derart angeordnet, dass das Gaszuführelement 10 und das Halteelement 20 an dem zwischen dem Gaszuführelement 10 und dem Halteelement 20 angeordneten Ventilgehäuse 110 anliegen. Bevorzugt klemmen das Gaszuführelement 10 und das Halteelement 20 das Ventilgehäuse 110 zwischen sich fest. In der Befüllstellung kann die Gaskartusche durch das Ventil 100 mit Druckgas oder Flüssiggas befüllt werden. Das Gaszuführelement 10 und da Halteelement 20 bedecken zusammen in der Befüllstellung nicht den vollständigen Umfang des Ventilgehäuses 110. Insofern sind das Gaszuführelement 10 und das Halteelement 20 sind insofern als viertelkreisförmige Segmente ausgestaltet.

Das Gaszuführelement 10 umfasst eine Zuleitung 11 zum Zuführen von Gas zu der ersten Befüllöffnung 101 in der Befüllstellung. Diese Zuleitung ist ist bevorzugt mit einer nicht dargestellten Füllapparatur, die das Gas in der für das Befüllen der Gaskartusche erforderlichen Form zur Verfügung stellt, verbunden, die Füllapparatur für sich ist wiederum bevorzugt mit einem nicht dargestellten Druckgas- oder Flüssiggasspeicher verbunden. Die Zuleitung 11 mündet in einer Halterung 12 des Gaszuführelements 10. Die Form der Halterung 12 ist an die Außenkontur des Ventilgehäuses 110 angepasst. An der Seite des Gaszuführelements 10 die in der Befüllstellung in Kontakt mit dem Ventilgehäuse 110 kommt, weist das Gaszuführelement 10 einen elastisch verformbaren Kontaktabschnitt 13 auf. Dieser Kontaktabschnitt 13 kontaktiert das Ventilgehäuse 110 in der Befüllstellung. Gemäß dem Ausführungsbeispiel ist als Teil des Kontaktabschnitts 13 ein ringsegmentförmiger Vorsprung 14 vorgesehen. Dieser Vorsprung 14 korrespondiert mit einer ringförmig umlaufenden Nut 103 des Ventilgehäuses 110. In der Befüllstellung kann der Vorsprung 14 in die Nut 103 des Ventilgehäuses eintauchen und die Abdichtung zwischen dem Kontaktabschnitt 13 und der Außenkontur des Ventilgehäuses 110 verbessern. Die Elastizität des elastisch verformbaren Kontaktabschnitts 13 kann über seine gesamte Ausdehnung gleich ausgelegt sein oder in dem ringsegmentförmigen Vorsprung 14 eine differierende Elastizität aufweisen. Ebenso ist es denkbar, dass alleinig oder zusätzlich der ringsegmentförmige Vorsprung 14 über seine Erstreckung von außen nach innen eine differierende Elastizität aufweist.

Der Kontaktabschnitt 13 des Gaszuführelements 10 umfasst ferner eine Durchlassöffnung 15 durch welche eine Fluidverbindung zwischen der Zuleitung 11 des Gaszuführelements 10 und der ersten Befüllöffnung 101 des Ventils 100 hergestellt werden kann. In der Befüllstellung kann das Druckgas oder Flüssiggas somit ausgehend von der Zuleitung 11 durch die Durchlassöffnung in dem Kontaktabschnitt 13 in die erste Befüllöffnung 101 des Ventils 100 eingeführt werden. Um diesen Fluidpfad zu ermöglichen ist es erforderlich, dass die Durchlassöffnung 15 des Gaszuführelements 10 auf die erste Befüllöffnung 101 des Ventils 100 ausgerichtet ist. Bei dem vorliegenden Ausführungsbeispiel wird diese Ausrichtung dadurch erreicht, dass das Ventil 100, insbesondere das Ventilgehäuse 110, durch das Halteelement 20 derart ausgerichtet wird, dass beim Übergang in die Befüllstellung die Durchlassöffnung 15 des Gaszuführelements 10 auf die erste Befüllöffnung 101 des Ventils 100 ausgerichtet ist. Das Halteelement 20 umfasst zu diesem Zweck vorzugsweise zwei zueinander parallel angeordnete Schlüsselflächen 24, die an einer jeweiligen Innenseite eines von zwei Zentrierelementen 23 vorgesehen sind. Diese Schlüsselflächen 24 korrespondieren mit parallelen Flächen der Außenkontur des Ventilgehäuses 110 und ermöglichen bei Anlage des Ventilgehäuses 110 an den Schlüsselflächen eine eindeutige Ausrichtung des Ventilgehäuses 110 gegenüber dem Halteelement 20 und damit der gesamten Befülleinrichtung 1. Gemäß einer Abwandlung des Ausführungsbeispiels kann zur Ausrichtung des Ventilgehäuses 110 ein Aufnahmedorn an dem Halteelement 20 vorgesehen sein, auf welchem die zweite Befüllöffnung aufgenommen werden kann.

Das Halteelement 20 umfasst ferner einen Dichtabschnitt 22 zum Abdichten der zweiten Befüllöffnung 102 in der Befüllstellung. Der Dichtabschnitt 22 des Halteelements 20 weist eine gekrümmte, insbesondere kreiszylindrisch gekrümmte, Kontur auf. Ferner ist als Teil des Dichtabschnitts 22 ein ringsegmentförmiger Vorsprung 25 vorgesehen. Die Elastizität des Dichtabschnitts 22 kann über seine gesamte Ausdehnung gleich ausgelegt sein oder in dem ringsegmentförmigen Vorsprung 25 eine differierende Elastizität aufweisen. Ebenso ist es denkbar, dass alleinig oder zusätzlich der ringsegmentförmige Vorsprung 25 über seine Erstreckung von außen nach innen eine differierende Elastizität aufweist.

In der Befüllstellung kann durch den Dichtabschnitt 22 und insbesondere des Vorsprung 25 eine gute Abdichtung der zweiten Befüllöffnung 102 des Ventils 100 erreicht werden, so dass nicht zu befürchten ist, dass Gas, welches durch die erste Befüllöffnung 101 eingeleitet wird, unerwünscht durch die zweite Befüllöffnung 102 entweicht.

Bei dem ersten Ausführungsbeispiel sind das Gaszuführelement 10 und das Halteelement 20 derart ausgestaltet, dass sie in der Befüllstellung zusammen nicht den vollständigen Umfang des Ventilgehäuses 110 bedecken. Insofern sind das Gaszuführelement 10 und das Halteelement 20 als viertelkreisförmige Segmente ausgestaltet.

Die Fig. 13 und 14 zeigen eine Befülleinrichtung 1 gemäß einem zweiten Ausführungsbeispiel der Erfindung, wobei sich das Gaszuführelement 10 und das Halteelement 20 in **Fig. 13** in der Freigabestellung befinden und in **Fig. 14** in der Befüllstellung.

Die Befülleinrichtung 1 gemäß dem zweiten Ausführungsbeispiel entspricht im Wesentlichen der Befülleinrichtung 1 gemäß dem ersten Ausführungsbeispiel. Im Unterschied zu dem ersten Ausführungsbeispiel sind sowohl das Gaszuführelement 10 als auch das Halteelement 20 derart ausgestaltet, dass sie in der Befüllstellung jeweils eine Hälfte des Umfangs des Ventilgehäuses 110 bedecken. Das Gaszuführelement 10 und das Halteelement 20 sind insofern als halbkreisförmige Segmente ausgestaltet.

Bei der Befülleinrichtung 1 gemäß dem zweiten Ausführungsbeispiel ist ein Betätigungselement 30 zum Betätigen eines Verschlusselements des Ventils 100 vorgesehen, insbesondere ein in Richtung der Längsachse des Ventilkörpers 110 bewegbares Betätigungselement 30. Durch dieses Betätigungselement 30 kann ein Verschlusselement des Ventils 100 betätigt und damit das Ventil 100 geöffnet werden. Das Verschlusselement kann beispielsweise durch ein Federelement in eine Schließstellung vorgespannt sein, in welcher das Verschlusselement einen Fluidpfad zwischen der Befüllöffnung 101 und einem Innenraum der Gaskartusche verschließt. Ein derartiges Betätigungselement 30 kann auch bei dem ersten Ausführungsbeispiel vorhanden sein.

Alternativ zu einem Betätigungselement 30 kann das Ventil dadurch geöffnet werden, dass - beispielsweise über die erste Befüllöffnung 101 - ein vorgegebener Gasdruck an dem Verschlusselement angelegt wird, um das Verschlusselement in eine Offenstellung zu verbringen und das Ventil zu befüllen.

Die **Fig. 15** zeigt eine Befülleinrichtung 1 gemäß einem dritten Ausführungsbeispiel der Erfindung, wobei sich das Gaszuführelement 10 und das Halteelement 20 in der Freigabestellung befinden. Die Befülleinrichtung 1 gemäß dem dritten Ausführungsbeispiel umfasst ferner eine Betätigungseinrichtung 30, ein Anschlagelement 50 und ein Zentrierelement 40.

Die Gaskartusche 200 wird an das Anschlagelement 50 angelegt bzw. in das Anschlagelement 50 eingesetzt, insbesondere derart, dass ein Bodenbereich des Behälters 120 der Gaskartusche 200 das Anschlagelement 50 berührt. Dabei wird das Ventilgehäuse 110 derart in Kontakt mit dem Zentrierelement 40 gebracht, dass zwei parallele Schlüsselflächen des Zentrierelements 40 an korrespondierenden Flächen an der Außenkontur des Ventilgehäuses 110 anliegen. Die Gaskartusche 200, insbesondere das Ventil 100 der Gaskartusche 200, ist dadurch derart ausgerichtet, dass eine Betätigung des Ventils 100 über das Betätigungselement 30 erfolgen kann und das Gaszuführelement 10 nach dem Verbringen in die Befüllstellung im Bereich der ersten Befüllöffnung 101 an dem Ventilgehäuse 110 anliegt.

Dann wird zunächst das Betätigungselement 30 an das Ventil 100 herangeführt und das Ventil 100, insbesondere ein Ventilstößel des Ventils 100, betätigt, so dass das Ventil 100 geöffnet ist. Währenddessen oder in einem nachfolgenden Schritt werden das Gaszuführelement 10 und das Halteelement 20 aus der Freigabestellung in die Befüllstellung verbracht, in welcher beide Elemente an dem Ventilgehäuse 110 anliegen. Dann erfolgt das Befüllen der Gaskartusche 200 durch Zuführen von Flüssiggas oder Druckgas mittels des Gaszuführelements 10 durch die erste Befüllöffnung 101 des geöffneten Ventils 100.

Die **Fig. 16** zeigt eine Befülleinrichtung 1 gemäß einem vierten Ausführungsbeispiel der Erfindung, wobei sich das Gaszuführelement 10 und das Halteelement 20 in der Freigabestellung befinden. Die Befülleinrichtung 1 gemäß dem vierten Ausführungsbeispiel umfasst ferner eine Betätigungseinrichtung 30, ein Anschlagelement 50 und eine Positionierhilfe 60. Optional kann die Betätigungseinrichtung zusätzlich ein Zentrierelement 40 - beispielsweise wie in Fig. 15 gezeigt - umfassen.

Die Gaskartusche 200 wird auf die Positionierhilfe 60 aufgelegt und an das Anschlagelement 50 angelegt, insbesondere derart, dass ein Bodenbereich des Behälters 120 der Gaskartusche 200 das Anschlagelement 50 berührt. Sofern ein Zentrierelement 40 vorhanden ist, wird das Ventilgehäuse 110 derart in Kontakt mit dem Zentrierelement 40 gebracht, dass zwei parallele Schlüsselflächen des Zentrierelements 40 an korrespondierenden Flächen an der Außenkontur des Ventilgehäuses 110 anliegen. Die Gaskartusche 200, insbesondere das Ventil 100 der Gaskartusche 200, ist dadurch derart ausgerichtet, dass eine Betätigung des Ventils 100 über das Betätigungselement 30 erfolgen kann und das Gaszuführelement 10 nach dem Verbringen in die Befüllstellung im Bereich der ersten Befüllöffnung 101 an dem Ventilgehäuse 110 anliegt.

Dann wird zunächst das Betätigungselement 30 an das Ventil 100 herangeführt und das Ventil 100, insbesondere ein Ventilstößel des Ventil 100, betätigt, so dass das Ventil geöffnet ist. Währenddessen oder in einem nachfolgenden Schritt werden das Gaszuführelement 10 und das Halteelement 20 aus der Freigabestellung in die Befüllstellung verbracht, in welcher beide Elemente an dem Ventilgehäuse 110 anliegen. Dann erfolgt das Befüllen der Gaskartusche 200 durch Zuführen von Flüssiggas oder Druckgas mittels des Gaszuführelements 10 durch die erste Befüllöffnung 101 des geöffneten Ventils 100.

Die Befülleinrichtungen 1 gemäß Fig. 15 und 16 sind dazu geeignet, Gaskartuschen 200 zu befüllen, wobei diese in einer im Wesentlichen horizontalen Lage angeordnet sind. Abweichend davon können die Befülleinrichtungen nach Fig. 15 und 16 derart ausgestaltet sein, dass die Gaskartusche 200, insbesondere während des Befüllens, im Wesentlichen vertikal angeordnet ist. Eine solche Abwandlung hat den Vorteil, dass das Anschlagelement 50 auch als Transportmittel genutzt werden kann, beispielsweise um die Gaskartusche zu der Befülleinrichtung 1 zu transportieren oder von der Befülleinrichtung 1 weg zu transportieren.

Die **Fig. 17** zeigt eine Befülleinrichtung 1 gemäß einem fünften Ausführungsbeispiel der Erfindung, wobei sich das Gaszuführelement 10 und das Halteelement 20 in der Befüllstellung befinden.

Die Befülleinrichtung 1 gemäß dem fünften Ausführungsbeispiel entspricht im Wesentlichen der Befülleinrichtung 1 gemäß dem ersten Ausführungsbeispiel. Im Unterschied zu dem ersten Ausführungsbeispiel umfasst das Gaszuführelement 10 einen Zuführstutzen 16. In der gezeigten Befüllstellung ist der Zuführstutzen 16 in die erste Befüllöffnung des Ventils 100 eingeführt und ermöglicht somit die direkte Zuleitung von Gas durch die Zuleitung 11 und den Zuführstutzen 16.

In der Darstellung nach Fig. 17 ist der Zuführstutzen 16 konisch, also als hohler Kegelstumpf, ausgebildet. Gemäß einer Abwandlung dieses Ausführungsbeispiels kann der Zuführstutzen 16 hohlzylindrisch ausgebildet sein, beispielsweise als gezogenes Rohr.

Eine weitere Abwandlung dieses Ausführungsbeispiels sieht vor, dass nicht nur das Gaszuführelement 10 einen Zuführstutzen 16 umfasst, sondern auch an dem Halteelement 20 ein Zuführstutzen vorgesehen ist, über welchen die zweite Befüllöffnung 102 des Ventils 100 befüllt werden kann. Hierzu wird der Zuführstutzen des Halteelements 20 in die zweite Befüllöffnung 102 eingeführt. Auch bei dieser Abwandlung können die Zuführstutzen wahlweise als hohler Kegelstumpf oder hohlzylindrisch ausgebildet sein.

Mit den vorstehend anhand der Ausführungsbeispiele erläuterten Befülleinrichtungen 1 kann ein Verfahren zum Befüllen einer Gaskartusche mit Druckgas oder Flüssiggas durch ein Ventil 100 der Gaskartusche durchgeführt werden, wobei das Ventil 100 ein sich entlang einer Längsachse L erstreckendes Ventilgehäuse 110 mit mindestens einer ersten sich seitlich zur Längsachse erstreckenden Befüllöffnung 101 aufweist. Bei diesem Verfahren wird das Gaszuführelement 10 und das Halteelement 20 relativ zueinander von der Freigabestellung in die Befüllstellung bewegt und das Gaszuführelement 10 und das Halteelement 20 in der Befüllstellung derart angeordnet, dass diese an dem zwischen dem Gaszuführelement 10 und dem Halteelement 20 angeordneten Ventilgehäuse 110 anliegen. In der Befüllstellung wird dann der ersten Befüllöffnung 101 mittels der Zuleitung 11 des Gaszuführelements 10 Gas zugeführt.

Die Befülleinrichtung 1 und das entsprechende Verfahren ermöglichen durch das relativ bewegbaren Gaszuführelement 10 und Halteelement 20, die beiden Elemente beim Übergang in die Befüllstellung auch an solche Ventile 100 heranzuführen, die eine Außengeometrie aufweisen, welche von einer vorgegebenen Sollgeometrie abweicht Es ist daher möglich, auch solche Ventile zu befüllen.

Gemäß einer Abwandlung der zuvor erläuterten Ausführungsbeispiele kann das Halteelement 20 ebenfalls eine Zuleitung zum Zuführen von Gas zu der zweiten Befüllöffnung in der Befüllstellung und ggf. zusätzlich einen Zuführstutzen aufweisen. In diesem Fall ist es nicht erforderlich, die zweite Befüllöffnung abzudichten. Vielmehr kann der Gaskartusche auch über die zweite Befüllöffnung 102 des Ventils 1 Druckgas oder Flüssiggas zugeführt werden. Sofern das Halteelement 20 einen Dichtabschnitt umfasst, weist dieser dann eine DurchlassÖffnung zur Bereitstellung eines Fluidpfads von der Zuleitung zur der zweiten Befüllöffnung 102 auf.

### Bezugszeichenliste

- 1: Befülleinrichtung
- 10: Gaszuführelement
- 11: Zuleitung
- 12: Schale
- 13: Kontaktabschnitt
- 14: Vorsprung
- 15: Durchlassöffnung
- 16: Zuführstutzen
- 20: Halteelement
- 21: Schale
- 22: Dichtabschnitt
- 23: Zentrierelement
- 24: Schlüsselfläche
- 25: Vorsprung
- 30: Betätigungselement
- 40: Zentrierelement
- 50: Anschlagelement
- 60: Positionierhilfe
- 100: Ventil
- 101: Befüllöffnung
- 102: Befüllöffnung
- 103: Nut
- 104: Kartuschenanschlussöffnung
- 105: Rückhalteelement
- 106: Überdruckventil
- 110: Ventilgehäuse
- 120: Behälter
- 200: Gaskartusche
- L: Längsachse

## Patentansprüche

1. Befülleinrichtung (1) zum Befüllen einer Gaskartusche (200) mit Druckgas oder Flüssiggas durch ein Ventil (100) der Gaskartusche (200), welches ein sich entlang einer Längsachse (L) erstreckendes Ventilgehäuse (110) mit mindestens einer ersten sich seitlich zur Längsachse erstreckenden Befüllöffnung (101) aufweist,
mit einem Gaszuführelement (10) und einem Halteelement (20), die relativ zueinander zwischen einer Freigabestellung und einer Befüllstellung bewegbar sind,
wobei das Gaszuführelement (10) und das Halteelement (20) in der Freigabestellung weiter voneinander beabstandet sind als in der Befüllstellung, um das Ventilgehäuse (110) freizugeben oder das Ventilgehäuse (110) zwischen dem Gaszuführelement (10) und dem Halteelement (20) zu positionieren,
wobei das Gaszuführelement (10) und das Halteelement (20) in der Befüllstellung derart angeordnet sind, dass diese an dem zwischen dem Gaszuführelement (10) und dem Halteelement (20) angeordneten Ventilgehäuse (110) anliegen können,
wobei das Gaszuführelement (10) eine Zuleitung (11) zum Zuführen von Gas zu der ersten Befüllöffnung (101) in der Befüllstellung aufweist,
**dadurch gekennzeichnet, dass**
- das Gaszuführelement (10) einen elastisch verformbaren Kontaktabschnitt (13) zum Kontaktieren des Ventilgehäuses (110) in der Befüllstellung aufweist, welcher eine gekrümmte, insbesondere kreiszylindrisch gekrümmte, Kontur aufweist;
und/oder
- das Halteelement (20) einen Dichtabschnitt (22) zum Abdichten einer zweiten Befüllöffnung (102) in der Befüllstellung aufweist, welcher eine gekrümmte, insbesondere kreiszylindrisch gekrümmte, Kontur aufweist.

2. Befülleinrichtung (1) nach Anspruch 1, **dadurch gekennzeichnet, dass** das Gaszuführelement (10) und das Halteelement (20) relativ zueinander zwischen der Freigabestellung und der Befüllstellung schwenkbar sind.

3. Befülleinrichtung (1) nach einem der vorhergehenden Ansprüche, **dadurch gekennzeichnet, dass** der Kontaktabschnitt (13) des Gaszuführelements (10) einen, insbesondere ringsegmentförmigen, Vorsprung (14) aufweist.

4. Befülleinrichtung (1) nach einem der vorhergehenden Ansprüche, **dadurch gekennzeichnet, dass** der Kontaktabschnitt (13) des Gaszuführelements (10) eine Durchlassöffnung (15) zur Bereitstellung einer Fluidverbindung zwischen der Zuleitung (11) des Gaszuführelements (10) und der ersten Befüllöffnung (101) des Ventils (100) umfasst.

5. Befülleinrichtung (1) nach einem der vorhergehenden Ansprüche, **dadurch gekennzeichnet, dass** das Gaszuführelement (10) einen Zuführstutzen (16) aufweist, der in der Befüllstellung in die erste Befüllöffnung (101) einführbar ist.

6. Befülleinrichtung (1) nach einem der vorhergehenden Ansprüche, **dadurch gekennzeichnet, dass** der Dichtabschnitt (22) des Halteelements (20) einen, insbesondere ringsegmentförmigen, Vorsprung (25) aufweist.

7. Befülleinrichtung (1) nach einem der vorhergehenden Ansprüche, **gekennzeichnet durch** ein Betätigungselement (30) zum Betätigen eines Verschlusselements des Ventils (100), insbesondere ein in Richtung der Längsachse (L) des Ventilkörpers (110) bewegbares Betätigungselement (30).

8. Befülleinrichtung (1) nach einem der vorhergehenden Ansprüche, **gekennzeichnet durch** ein Anschlagelement (50) zum Halten der Gaskartusche (200) auf einer dem Ventil (100) gegenüberliegenden Seite der Gaskartusche (200).

9. Befülleinrichtung (1) nach einem der vorhergehenden Ansprüche, **gekennzeichnet durch** eine Positionierhilfe (60) zum Positionieren der Gaskartusche (200), insbesondere zwischen dem Anschlagelement (50) und dem Betätigungselement (30).

10. Befülleinrichtung (1) nach einem der vorhergehenden Ansprüche, **dadurch gekennzeichnet, dass** das Gaszuführelement (10) und/oder das Halteelement (20) jeweils zwei zueinander parallel angeordnete Schlüsselflächen (24) zur Anlage an korrespondierenden parallelen Flächen einer Außenkontur des Ventilgehäuses (110) in der Befüllstellung umfassen.

11. Befülleinrichtung (1) nach einem der Ansprüche 1 bis 9, **gekennzeichnet durch** ein separat von dem Gaszuführelement (10) und dem Halteelement (20) ausgebildetes Zentrierelement (40) zur Ausrichtung der Gaskartusche, insbesondere des Ventils der Gaskartusche (200).

12. Befülleinrichtung nach Anspruch 11, **dadurch gekennzeichnet, dass** das Zentrierelement (40), zwei zueinander parallel angeordnete Schlüsselflächen zur Anlage an korrespondierenden parallelen Flächen einer Außenkontur des Ventilgehäuses (110) in der Befüllstellung umfasst.

13. Verfahren zum Befüllen einer Gaskartusche (200) mit Druckgas oder Flüssiggas durch ein Ventil (100) der Gaskartusche (200), welches ein sich entlang einer Längsachse (L) erstreckendes Ventilgehäuse (110) mit mindestens einer ersten sich seitlich zur Längsachse (L) erstreckenden Befüllöffnung (101) aufweist,
mit einem Gaszuführelement (10) und einem Halteelement (20),
wobei das Gaszuführelement (10) und das Halteelement (20) in einer Freigabestellung weiter voneinander beabstandet sind als in einer Befüllstellung, und das Ventilgehäuse (110) in der Freigabestellung zwischen dem Gaszuführelement (10) und dem Halteelement (20) positioniert wird,
wobei das Gaszuführelement (10) und das Halteelement (20) relativ zueinander von der Freigabestellung in die Befüllstellung bewegt werden,
wobei das Gaszuführelement (10) und das Halteelement (20) in der Befüllstellung derart angeordnet sind, dass diese an dem zwischen dem Gaszuführelement (10) und dem Halteelement (20) angeordneten Ventilgehäuse (110) anliegen,
wobei der ersten Befüllöffnung (101) in der Befüllstellung mittels einer Zuleitung (11) des Gaszuführelements (10) Gas zugeführt wird,
**dadurch gekennzeichnet, dass**
- das Gaszuführelement (10) einen elastisch verformbaren Kontaktabschnitt (13) aufweist, welcher das Ventilgehäuse (110) in der Befüllstellung kontaktiert, wobei der Kontaktabschnitt (1) eine gekrümmte, insbesondere kreiszylindrisch gekrümmte, Kontur aufweist;
und/oder
- das Halteelement (20) einen Dichtabschnitt (22) aufweist, welcher eine zweite Befüllöffnung (102) in der Befüllstellung abdichtet, wobei der Dichtabschnitt (22) eine gekrümmte, insbesondere kreiszylindrisch gekrümmte, Kontur aufweist.

14. Verfahren nach Anspruch 13, **dadurch gekennzeichnet, dass** ein Betätigungselement (30) ein Verschlusselement des Ventils (100) betätigt, insbesondere ein in Richtung der Längsachse (L) des Ventilkörpers bewegbares Betätigungselement (30), um das Ventil (100) zu öffnen.

15. Verfahren nach Anspruch 13, **dadurch gekennzeichnet, dass** das Ventil (100) ein Verschlusselement aufweist, welches durch ein Federelement in eine Schließstellung vorgespannt ist, in welcher das Verschlusselement einen Fluidpfad zwischen der mindestens einen Befüllöffnung (101) und einem Innenraum der Gaskartusche verschließt, wobei an der mindestens einen Befüllöffnung (101) ein vorgegebener Gasdruck angelegt wird, um das Verschlusselement in eine Offenstellung zu verbringen.

## Claims

1. Filling device (1) for filling a gas cartridge (200) with compressed gas or liquid gas through a valve (100) of the gas cartridge (200), which has a valve housing (110) extending along a longitudinal axis (L) with at least one first filling opening (101) extending laterally to the longitudinal axis,
with a gas supply element (10) and a retaining element (20), which are movable relative to each other between a release position and a filling position,
wherein the gas supply element (10) and the retaining element (20) are further apart from each other in the release position than in the filling position in order to release the valve housing (110) or to position the valve housing (110) between the gas supply element (10) and the retaining element (20),
wherein the gas supply element (10) and the retaining element (20) are arranged in the filling position such that they can abut against the valve housing (110) arranged between the gas supply element (10) and the retaining element (20),
wherein the gas supply element (10) has a supply line (11) for supplying gas to the first filling opening (101) in the filling position,
**characterized in that**
- the gas supply element (10) has an elastically deformable contact section (13) for contacting the valve housing (110) in the filling position, which has a curved, in particular circularly cylindrical curved, contour;
and/or
- the retaining element (20) has a sealing section (22) for sealing a second filling opening (102) in the filling position, which has a curved, in particular circularly cylindrically curved, contour.

2. Filling device (1) according to claim 1, **characterized in that** the gas supply element (10) and the retaining element (20) are pivotable relative to each other between the release position and the filling position.

3. Filling device (1) according to one of the preceding claims, **characterized in that** the contact section (13) of the gas supply element (10) has a projection (14), in particular in the form of an annular segment.

4. Filling device (1) according to one of the preceding claims, **characterized in that** the contact section (13) of the gas supply element (10) comprises a passage opening (15) for providing a fluid connection between the supply line (11) of the gas supply element (10) and the first filling opening (101) of the valve (100).

5. Filling device (1) according to one of the preceding claims, **characterized in that** the gas supply element (10) has a supply nozzle (16) which can be inserted into the first filling opening (101) in the filling position.

6. Filling device (1) according to one of the preceding claims, **characterized in that** the sealing section (22) of the retaining element (20) has a projection (25), in particular in the form of an annular segment.

7. Filling device (1) according to one of the preceding claims, **characterized by** an actuating element (30) for actuating a closure element of the valve (100), in particular an actuating element (30) movable in the direction of the longitudinal axis (L) of the valve body (110).

8. Filling device (1) according to one of the preceding claims, **characterized by** a stop element (50) for holding the gas cartridge (200) on a side of the gas cartridge (200) opposite the valve (100).

9. Filling device (1) according to one of the preceding claims, **characterized by** a positioning aid (60) for positioning the gas cartridge (200), in particular between the stop element (50) and the actuating element (30).

10. Filling device (1) according to one of the preceding claims, **characterized in that** the gas supply element (10) and/or the retaining element (20) each comprise two wrench flats (24) arranged parallel to each other for engagement with corresponding parallel surfaces of an outer contour of the valve housing (110) in the filling position.

11. Filling device (1) according to one of claims 1 to 9, **characterized by** a centering element (40) formed separately from the gas supply element (10) and the retaining element (20) for aligning the gas cartridge, in particular the valve of the gas cartridge (200).

12. Filling device according to claim 11, **characterized in that** the centering element (40) comprises two wrench flats arranged parallel to each other for engagement with corresponding parallel surfaces of an outer contour of the valve housing (110) in the filling position.

13. Method for filling a gas cartridge (200) with pressurized gas or liquid gas through a valve (100) of the gas cartridge (200), which has a valve housing (110) extending along a longitudinal axis (L) with at least one first filling opening (101) extending laterally to the longitudinal axis (L),
with a gas supply element (10) and a retaining element (20),
wherein the gas supply element (10) and the retaining element (20) are further apart from each other in a release position than in a filling position, and the valve housing (110) is positioned between the gas supply element (10) and the retaining element (20) in the release position,
wherein the gas supply element (10) and the retaining element (20) are moved relative to each other from the release position to the filling position,
wherein the gas supply element (10) and the retaining element (20) are arranged in the filling position in such a way that they abut against the valve housing (110) arranged between the gas supply element (10) and the retaining element (20),
wherein gas is supplied to the first filling opening (101) in the filling position by means of a supply line (11) of the gas supply element (10),
**characterized in that**
- the gas supply element (10) has an elastically deformable contact section (13) which contacts the valve housing (110) in the filling position, wherein the contact section (1) has a curved, in particular circularly cylindrical curved, contour;
and/or
- the retaining element (20) has a sealing section (22) which seals a second filling opening (102) in the filling position, wherein the sealing section (22) has a curved, in particular circularly cylindrically curved, contour.

14. Method according to claim 13, **characterized in that** an actuating element (30) actuates a closure element of the valve (100), in particular an actuating element (30) movable in the direction of the longitudinal axis (L) of the valve body, in order to open the valve (100).

15. Method according to claim 13, **characterized in that** the valve (100) has a closure element which is biased by a spring element into a closed position in which the closure element closes a fluid path between the at least one filling opening (101) and an interior space of the gas cartridge, wherein a predetermined gas pressure is applied to the at least one filling opening (101) in order to move the closure element into an open position.

## Revendications

1. Dispositif de remplissage (1) pour remplir une cartouche de gaz (200) avec du gaz comprimé ou du gaz liquéfié à travers une soupape (100) de la cartouche de gaz (200), qui présente un boîtier de soupape (110) s'étendant le long d'un axe longitudinal (L) avec au moins une première ouverture de remplissage (101) s'étendant latéralement par rapport à l'axe longitudinal,
avec un élément d'alimentation en gaz (10) et un élément de retenue (20) qui sont mobiles l'un par rapport à l'autre entre une position de libération et une position de remplissage,
l'élément d'alimentation en gaz (10) et l'élément de retenue (20) étant plus éloignés l'un de l'autre dans la position de libération que dans la position de remplissage afin de libérer le boîtier de soupape (110) ou de positionner le boîtier de soupape (110) entre l'élément d'alimentation en gaz (10) et l'élément de retenue (20),
l'élément d'alimentation en gaz (10) et l'élément de retenue (20) étant disposés dans la position de remplissage de telle sorte qu'ils puissent s'appuyer contre le boîtier de soupape (110) disposé entre l'élément d'alimentation en gaz (10) et l'élément de retenue (20),
l'élément d'alimentation en gaz (10) comportant une conduite d'alimentation (11) pour alimenter en gaz la première ouverture de remplissage (101) dans la position de remplissage,
**caractérisé en ce que**
- l'élément d'alimentation en gaz (10) comporte une partie de contact (13) déformable élastiquement pour entrer en contact avec le boîtier de soupape (110) dans la position de remplissage, laquelle partie de contact présente un contour courbé, en particulier courbé de manière cylindrique circulaire;
et/ou
- l'élément de retenue (20) comporte une partie d'étanchéité (22) pour étanchéifier une deuxième ouverture de remplissage (102) dans la position de remplissage, laquelle partie d'étanchéité présente un contour courbé, en particulier courbé de manière cylindrique circulaire.

2. Dispositif de remplissage (1) selon la revendication 1, **caractérisé en ce que** l'élément d'alimentation en gaz (10) et l'élément de retenue (20) peuvent pivoter l'un par rapport à l'autre entre la position de libération et la position de remplissage.

3. Dispositif de remplissage (1) selon l'une des revendications précédentes, **caractérisé en ce que** la partie de contact (13) de l'élément d'alimentation en gaz (10) présente une saillie (14), en particulier en forme de segment annulaire.

4. Dispositif de remplissage (1) selon l'une des revendications précédentes, **caractérisé en ce que** la partie de contact (13) de l'élément d'alimentation en gaz (10) comprend une ouverture de passage (15) pour établir une communication fluidique entre la conduite d'alimentation (11) de l'élément d'alimentation en gaz (10) et la première ouverture de remplissage (101) de la soupape (100).

5. Dispositif de remplissage (1) selon l'une des revendications précédentes, **caractérisé en ce que** l'élément d'alimentation en gaz (10) comporte un raccord d'alimentation (16) qui, en position de remplissage, peut être introduit dans la première ouverture de remplissage (101).

6. Dispositif de remplissage (1) selon l'une des revendications précédentes, **caractérisé en ce que** la partie d'étanchéité (22) de l'élément de retenue (20) comporte une saillie (25), en particulier en forme de segment annulaire.

7. Dispositif de remplissage (1) selon l'une des revendications précédentes, **caractérisé par** un élément d'actionnement (30) pour actionner un élément de fermeture de la soupape (100), en particulier un élément d'actionnement (30) mobile dans la direction de l'axe longitudinal (L) du corps de soupape (110).

8. Dispositif de remplissage (1) selon l'une des revendications précédentes, **caractérisé par** un élément de butée (50) destiné à maintenir la cartouche de gaz (200) sur un côté de la cartouche de gaz (200) opposé à la soupape (100).

9. Dispositif de remplissage (1) selon l'une des revendications précédentes, **caractérisé par** un dispositif d'aide au positionnement (60) pour positionner la cartouche de gaz (200), en particulier entre l'élément de butée (50) et l'élément d'actionnement (30).

10. Dispositif de remplissage (1) selon l'une des revendications précédentes, **caractérisé en ce que** l'élément d'alimentation en gaz (10) et/ou l'élément de retenue (20) comprennent chacun deux surfaces de clé (24) disposées parallèlement l'une à l'autre pour s'appuyer contre des surfaces parallèles correspondantes d'un contour extérieur du boîtier de soupape (110) dans la position de remplissage.

11. Dispositif de remplissage (1) selon l'une des revendications 1 à 9, **caractérisé par** un élément de centrage (40) formé séparément de l'élément d'alimentation en gaz (10) et de l'élément de retenue (20) pour l'alignement de la cartouche de gaz, en particulier de la soupape de la cartouche de gaz (200).

12. Dispositif de remplissage selon la revendication 11, **caractérisé en ce que** l'élément de centrage (40) comprend deux surfaces de clé disposées parallèlement l'une à l'autre pour s'appuyer contre des surfaces parallèles correspondantes d'un contour extérieur du boîtier de soupape (110) dans la position de remplissage.

13. Procédé pour remplir une cartouche de gaz (200) avec du gaz comprimé ou du gaz liquéfié à travers une soupape (100) de la cartouche de gaz (200), qui présente un boîtier de soupape (110) s'étendant le long d'un axe longitudinal (L) avec au moins une première ouverture de remplissage (101) s'étendant latéralement par rapport à l'axe longitudinal (L),
avec un élément d'alimentation en gaz (10) et un élément de retenue (20), l'élément d'alimentation en gaz (10) et l'élément de retenue (20) étant plus éloignés l'un de l'autre dans une position de libération que dans une position de remplissage, et le boîtier de soupape (110) étant positionné dans la position de libération entre l'élément d'alimentation en gaz (10) et l'élément de retenue (20),
l'élément d'alimentation en gaz (10) et l'élément de retenue (20) étant déplacés l'un par rapport à l'autre de la position de libération à la position de remplissage,
l'élément d'alimentation en gaz (10) et l'élément de retenue (20) étant disposés dans la position de remplissage de telle sorte qu'ils s'appuient contre le boîtier de soupape (110) disposé entre l'élément d'alimentation en gaz (10) et l'élément de retenue (20),
du gaz étant amené à la première ouverture de remplissage (101) dans la position de remplissage au moyen d'une conduite d'alimentation (11) de l'élément d'alimentation en gaz (10),
**caractérisé en ce que**
- l'élément d'alimentation en gaz (10) présente une partie de contact (13) élastiquement déformable qui entre en contact avec le boîtier de soupape (110) dans la position de remplissage, la partie de contact (1) présentant un contour courbé, en particulier courbé de manière cylindrique circulaire;
et/ou
- l'élément de retenue (20) comporte une partie d'étanchéité (22) qui rend étanche une deuxième ouverture de remplissage (102) dans la position de remplissage, la partie d'étanchéité (22) présentant un contour courbé, en particulier courbé de manière cylindrique circulaire.

14. Procédé selon la revendication 13, **caractérisé en ce qu'**un élément d'actionnement (30) actionne un élément de fermeture de la soupape (100), en particulier un élément d'actionnement (30) mobile dans la direction de l'axe longitudinal (L) du corps de soupape, afin d'ouvrir la soupape (100).

15. Procédé selon la revendication 13, **caractérisé en ce que** la soupape (100) comporte un élément de fermeture qui est précontraint par un élément à ressort dans une position de fermeture dans laquelle l'élément de fermeture ferme un passage de fluide entre au moins une ouverture de remplissage (101) et un espace intérieur de la cartouche de gaz, une pression de gaz prédéfinie étant appliquée à au moins une ouverture de remplissage (101) afin d'amener l'élément de fermeture dans une position ouverte.
